# EUROPÄISCHE PATENTSCHRIFT

(11) **EP 3 826 514 B1**
(45) Veröffentlichungstag und Bekanntmachung des Hinweises auf die Patenterteilung: **04.01.2023**
(21) Anmeldenummer: 18745935.9
(22) Anmeldetag: 25.07.2018
(51) Int. Cl.: A47G 29/14, E06B 7/34

(54) **EMPFANGSANORDNUNG FÜR DEN EMPFANG VON SENDUNGEN ZUM EINSATZ IN GEBÄUDEÖFFNUNGEN**
RECEIVING ARRANGEMENT FOR RECEIVING SHIPMENTS, FOR USE IN OPENINGS IN BUILDINGS
ENSEMBLE DE RÉCEPTION POUR LA RÉCEPTION D'ENVOIS DESTINÉ À ÊTRE EMPLOYÉ DANS DES OUVERTURES DE BÂTIMENT

(43) Veröffentlichungstag der Anmeldung: 02.06.2021
(73) Patentinhaber: Fraba B.V., 6416 SG Heerlen (NL)
(72) Erfinder: LEESER, Christian, 40549 Düsseldorf (DE); FORTHAUS, Martin, 50829 Köln (DE); MACHILL, Konrad, 50935 Köln (DE)
(74) Vertreter: terpatent Patentanwälte ter Smitten Eberlein-Van Hoof Rütten Daubert
(86) Internationale Anmeldenummer: PCT/EP2018/070200
(87) Internationale Veröffentlichungsnummer: WO 2020/020454

(56) Entgegenhaltungen:
- GB-A- 2 366 597
- US-A1- 2002 035 857
- US-A1- 2017 116 568

## Beschreibung

Die Erfindung betrifft eine Empfangsanordnung für den Empfang von Sendungen zum Einsatz in Gebäudeöffnungen, die einen Zugang zu einem Gebäuderaum ermöglichen, wie zum Beispiel Fensteröffnungen, Kelleröffnungen, Garagenöffnungen, etc. mit einer Gehäuseanordnung, die zumindest mit einem Teil des Gebäuderaumes einen Gehäuseraum definiert, mit einer Antriebseinrichtung für das Tororgan und mit einer Steuerungseinrichtung zur Steuerung der Antriebseinrichtung und mit mindestens einem ersten Sensororgan, das mit der Steuerungseinrichtung zusammenwirkt und zum Austausch einer elektronischen Berechtigungsinformation geeignet ist.

Es gibt eine Vielzahl von Gebäudeöffnungen, die einen Zugang zu einem Gebäuderaum ermöglichen, in diesem Zusammenhang sind beispielsweise Dachöffnungen zu nennen, die durch eine Dachluke verschlossen werden, um dem Schornsteinfeger auf einfache Art und Weise einen Zugang zum Dach zu ermöglichen oder um einen Lichteinfall und eine Belüftung eines nicht ausgebauten Dachbodens zu gewährleisten. Auch gibt es Kelleröffnungen, die durch Klappen verschlossen sind und früher einen Zugang zu einem Kohlekeller freigaben. Des Weiteren gibt es Garagenöffnungen, die den Zugang zu einer gesamten Garage ermöglichen oder in einem bestehenden Garagentor ausgebildet sind und den Zugang zum Garagenraum ermöglichen, ohne das gesamte Garagentor zu betätigen. Darüber hinaus gibt es eine Vielzahl von Gebäudeöffnungen, die in irgendeiner Form durch Fenster, Luken, Klappen oder Türen zu verschließen sind und selten oder gar nicht mehr benutzt werden.

Aufgrund des stetig steigenden Online-Versandhandels wird die Anzahl von Sendungen im Bereich von Päckchen oder Paketen immer größer. Insbesondere in Mittel-, Kleinstädten und im ländlichen Bereich, stellt eine gesicherte Zustellbarkeit ein großes Problem dar. Große Paketstationen, an denen die zugestellten Sendungen abgeholt werden können, sind zu teuer für die geringe Anzahl von Nutzern. Auch ist die Wohndichte häufig zu gering, sodass die Sendungen nur schwer bei Nachbarn abgegeben werden können. So müssen die Sendungen durch den Transportdienstleister häufig wieder mitgenommen werden, um einen erneuten Zustellversuch zu unternehmen. In Zukunft könnte das Problem noch dadurch vergrößert werden, dass unbemannte Zustellfahrzeuge, wie zum Beispiel Drohnen, lediglich eine Bererechtigungsfunktion zur Abgabe an einem bestimmten Nutzer oder an ein bestimmtes Gebäude besitzen.

Um dieses Problem zu lösen, ist es aus dem Stand der Technik bekannt, externe oder im Gebäude integrierte Empfangsanordnungen für Sendungen vorzusehen. Nur beispielhaft wird in diesem Zusammenhang auf die DE 10 2015 104 052 A1 und die DE 10 2015 209 127 A1 verwiesen. Eine externe Empfangsanordnung weist hierbei den Nachteil auf, dass sie häufig nicht in die Umgebung passt auch durch Vandalismus zerstört werden kann. Darüber hinaus ist eine derartige externe Empfangsanordnung teuer in der Anschaffung. Die in der DE 10 2015 209 127 A1 vorgestellte integrierte Empfangsanordnung ist dagegen sehr komplex in der Ausführung und daher teuer. Zudem fügt sie über einen nicht ausreichenden Schutz gegenüber einem ungewollten Zutritt in den Gebäuderaum während der geöffneten Klappe, wodurch Einbrecher aber auch Tiere Zugang zum Gebäude erlangen können.

Aus der gattungsgemäßen US-amerikanischen Druckschrift US 2017/116568 A1 ist eine Empfangsanordnung bekannt, die in einer Ausführungsform ein Tororgan aufweist, dass mit einer Wandstruktur einer Dachöffnung zusammenwirkt. Diese Empfangsanordnung ist zwar einfacher aufgebaut, verfügt aber ebenfalls nicht über einen ausreichenden Schutz gegenüber einem ungewollten Zutritt. Des Weiteren ist es aus der britischen Patentanmeldung GB 2 366 597 A eine Empfangsanordnung bekannt, die mit einem flexiblen Trennmaterial zusammenwirkt, derart, dass bei geöffnetem Tor ein Gehäuseraum vom Gebäuderaum getrennt ist. Auch diese Empfangsanordnung weist grundsätzlich den Nachteil auf, dass ein ungewollter Zutritt zu Gebäuderaum bei geöffnetem Tor möglich ist. Zudem ist das flexible Trennmaterial auch bei geschlossenem Tor vorhanden und kann für den Nutzer störend wirken. Zudem ist ein zusätzlicher Montage- und Herstellungsaufwand gegeben, der die Empfangsanordnung teurer macht.

Aufgabe der Erfindung ist es daher, die oben genannten Probleme auf einfache und kostengünstige Weise zu vermeiden, wobei bestehende Gebäudeöffnungen und Gebäuderäume genutzt werden können.

Diese Aufgabe wird gelöst durch eine Empfangsanordnung, die die im Hauptanspruch definierten Merkmale aufweist. Hierbei ist eine Gehäuseanordnung vorgesehen, die zumindest mit einem Teil des Gebäuderaumes einen Gehäuseraum definiert. Auch besitzt die Empfangsanordnung eine Antriebseinrichtung für das Tororgan und eine Steuerungseinrichtung zur Steuerung der Antriebseinrichtung. Zudem ist mindestens ein erstes Sensororgan vorgesehen, das mit der Steuerungseinrichtung zusammenwirkt und zum Austausch einer elektronischen Berechtigungsinformation geeignet ist. Hierdurch kann gewährleistet werden, dass in einer ersten Position des Tororgans die Gebäudeöffnung verschlossen ist und in einer zweiten Position des Tororgans die Gebäudeöffnung geöffnet und der Zugang zu dem Gebäuderaum verschlossen ist. Hierdurch wird auf einfache und kostengünstige Art und Weise eine Retro-Fit-Lösung für Gebäudeöffnungen geschaffen, mit der es möglich ist, Empfangsanordnungen auszubilden, die einerseits einen personenunabhängigen Empfang von Sendungen ermöglichen und andererseits einen Zugang zum weiteren Gebäudeinnenraum verhindern. Dadurch, dass bereits vorhandene Gebäudeöffnungen zu nutzen sind, wobei die Führungsanordnung direkt an eine vertikale Umrandung des Wanddurchbruchs angeschraubt werden kann, findet keine Beeinträchtigung der Außenansicht des Gebäudes statt. Eine Führungsanordnung, in der das Tororgan beweglich gelagert ist, ist als Rahmenanordnung ausgebildet, die ein erstes und zweites Rahmenteil aufweist und auf diese weise ermöglicht, dass in einer ersten Position des Tororgans die Gebäudeöffnung verschlossen ist und in einer zweiten Position des Tororgans die Gebäudeöffnung geöffnet und der Zugang zu dem Gebäuderaum verschlossen ist.

Wenn der Gebäuderaum eine definierte Abgrenzung nicht oder nur schwer ermöglicht, ist es vorteilhaft, dass die Gehäuseanordnung mindestens zwei Seitenteile aufweist, die sich an entsprechende Seitenstücke von Öffnungsflächen der Gebäudeöffnung zumindest teilweise anschließen können.

In einer besonders vorteilhaften Ausführungsform ist das erste Sensororgan über ein Bluetooth-, GSM-, NFC-, RFID-Signal und/oder ein elektronisches Funksignal bedienbar. Gleiche oder in Abstimmung mit dem jeweiligen Sender wechselnde Funksignale, stellen hierbei eine besonders einfache Form des Austausches der Berechtigungsinformation dar. Denkbar ist in diesem Zusammenhang, dass dem jeweiligen Transportunternehmen ein geeignetes Funksignal zur Öffnung der Empfangsanordnung übermittelt wird.

In besonders vorteilhafter Weise besitzt die Steuerungseinrichtung eine Internetverbindung. Diese Internetverbindung kann als LAN- und/oder W-LAN-Verbindung ausgeführt sein. Hierdurch ist es möglich, dass ein Austausch von Codes, beispielsweise QR-Codes, vorgenommen wird, wodurch dann ein einfacher, sicherer Austausch der Berechtigungsinformation stattfinden kann.

Bei Empfangsanordnungen, die in einer Gebäudeöffnung integriert werden sollen, wobei die Gebäudeöffnung hinsichtlich des Gehäuseraumes sehr hoch in Bezug auf den Boden des Gebäudeinnenraums vorgesehen ist, ist es vorteilhaft, wenn die Gehäuseanordnung ein Bodenteil aufweist, das die Seitenteile miteinander verbindet.

Um eine Gefährdung, beispielsweise eines spielenden Kindes oder aber auch eine Zerstörung der Empfangsanordnung aufgrund eines im Öffnungsbereiches anwesenden Gegenstandes zu verhindern, kann in vorteilhafter Weise für das Tororgan mindestens eine Schließkantensicherung in Form einer Kontaktleiste oder einer Lichtschranke vorgesehen sein.

In vorteilhafter Weise kann die Rahmenanordnung eine Scharnieranordnung aufweisen, wodurch ein erstes Rahmenteil gegenüber einem feststehenden zweiten Rahmenteil verschwenkbar ist. Hierdurch ist es auf einfache Art und Weise möglich, die ursprüngliche Funktion der Gebäudeöffnung auch ohne Betätigung des Tororgans nutzen zu können. So ist es beispielweise denkbar, dass eine Kellerklappe durch die erfindungsgemäße Empfangsanordnung ersetzt wird, aber das erste Rahmenteil mit dem Tororgan einfach angehoben werden kann, um auf "klassische Weise" Zugang zum Kellerraum zu erlangen.

In vorteilhafter Weise kann ein zweiter Sensor als Überwachungssensor für den Gehäuseraum vorgesehen sein, der als Infrarotsensor, Ultraschallsensor, ToF-Sensor, etc. ausgebildet ist. Hierdurch ist es auf einfache Weise möglich Lebewesen, also sowohl Menschen als auch Tiere, im Gehäuseraum zu detektieren, und solange das Tororgan in der zweiten Position zu belassen, bis das Lebewesen den Gehäuseraum wieder verlassen hat.

Um Fehlfunktionen zu verhindern, und gegebenenfalls eine Fernabfrage durchführen zu können, ob das Tororgan sich in der gewünschten Position befindet, kann ein dritter Sensor zur Erfassung der ersten Torposition und ein vierter Sensor zur Erfassung der zweiten Torposition vorgesehen sein.

In besonders vorteilhafter Weise ist das Tororgan als Sektionaltor ausgebildet. Alternativ kann natürlich auch ein Rollladentor vorgesehen sein. Auch ist es denkbar, dass zwei Falttore eingesetzt sind, die mechanisch derart verbunden sind, dass das jeweils eine Falttor geöffnet ist, wenn das andere geschlossen ist und vice versa.

Um zu gewährleisten, dass Päckchen oder Pakete auf einfache Weise in die Gebäudeöffnung gelegt oder sogar geworfen werden können, kann ein Auffangorgan, zum Beispiel ein Netz, vorgesehen sein. Hierbei ist es vorteilhaft, wenn das Auffangorgan über mindestens ein Vorspannorgan an der Gehäuseanordnung befestigt ist, um bei mehreren Sendungen den zur Verfügung stehenden Rauminhalt für die Sendungen, abhängig vom Gewicht der Sendungen, zu vergrößern.

Die Erfindung wird anhand einer Zeichnung näher erläutert, hierbei zeigt:
Figur 1 eine perspektivische Ansicht einer Kelleröffnung, die durch eine Kellertüranordnung verschlossen ist,
Figur 2 eine schematische Seitenansicht einer ersten Ausführungsform einer Empfangsanordnung für den Einsatz in die Kelleröffnung gemäß Figur 1,
Figur 3 eine Draufsicht auf die Empfangsanordnung nach Figur 2 in einer ersten Torposition, und
Figuren 4a und 4b jeweils eine schematische Seitenansicht einer zweiten Ausführungsform einer Empfangsanordnung mit unterschiedlichen Positionen eines Tororgans.

Figur 1 zeigt in einer perspektivischen Ansicht einen Teil einer Wohnhauswand 2 eines nicht weiter dargestellten Wohnhauses mit einer Gebäudeöffnung 4, die als Kelleröffnung ausgebildet ist und die durch eine klassische Kellertoranlage 6 verschlossen ist. Die Kelleröffnung 4 ermöglicht den Zugang zu einem großen Gebäuderaum 5, der hier als Kellerraum ausgebildet ist, des nicht weiter dargestellten Kellerraum des Wohnhauses. Denkbar ist nun, dass beispielsweise ein Paketdienstleister das Paket aufgrund fehlender Paketstationen und Abwesenheit der Bewohner im Kellerraum dadurch ablegt, dass er die Kellerklappen öffnet. Hierdurch hätte jedoch der Überbringer und weitere ungebetene Personen freien Zugang zum Kellerraum 5 des Wohnhauses.

Um nun Paketdienstleistern eine bemannte oder auch unbemannte Zustellung, beispielsweise durch Drohnen oder selbstfahrende Zustellfahrzeuge, auf sichere Weise zu ermöglichen, ohne dass ein weiterer Zutritt zum größten Teil des Gebäuderaumes 5 und auch zum Wohnhaus ermöglicht wird, ist eine Empfangsanordnung 8 vorgesehen, die in einer ersten Ausführungsform in Figur 2 in einer Seitenansicht dargestellt ist. Diese Empfangsanordnung 8 kann die in Figur 1 gezeigte Toranordnung 6 als Retro-Fit-Lösung ersetzen. Die Empfangsanordnung 8 weist hierbei eine Gehäuseanordnung 10 auf, die zwei Seitenteile 12, 14 besitzt, die durch ein Bodenteil 16 miteinander verbunden sind. Die zwei Seitenteile 12, 14 und das Bodenteil 16 schließen hierbei einen Gehäuseraum 18 ein, in dem Sendungen hinterlegt werden können. Die Gehäuseanordnung 10 besitzt des Weiteren eine Führungsanordnung 20, die im vorliegenden Ausführungsbeispiel als Rahmenanordnung ausgebildet ist, die im vorliegenden Ausführungsbeispiel ein erstes Rahmenteil 22 und ein zweites Rahmenteil 24 aufweist, Beide Rahmenteile 22, 24 sind über eine Scharnieranordnung 26 miteinander verbunden, wodurch es möglich ist, das erste Rahmenteil 22 gegenüber dem zweiten Rahmenteil 24 derart zu verschwenken, dass ein klassischer Zugang in die Gebäudeöffnung 4 ermöglicht wird. Dieser Schwenkvorgang ist durch die gestrichelte Linie 28 angedeutet. Es ist natürlich auch denkbar, dass der Schwenkvorgang zur Seite erfolgt.

In der Führungsanordnung 20 und hierbei in den beiden Rahmenteilen 22, 24 ist ein Tororgan 30 (siehe hierzu Figur 3), das als Sektionaltor ausgebildet ist, verschiebbar gelagert. Für den Antrieb des Sektionaltores 30 ist in schematischer Form eine geeignete Antriebseinrichtung 32 angedeutet. Diese Antriebseinrichtung 32 kann auf bekannte Weise einen Motor und ein Getriebe besitzen.

Des Weiteren ist eine Steuerungseinrichtung 34 zur Steuerung der Antriebseinrichtung 32 vorgesehen. Diese Steuerungseinrichtung 34 wirkt zumindest mit einem ersten Sensororgan 36 (siehe hierzu Figur 3) zusammen, das zum Austausch einer elektronischen Berechtigungsinformation geeignet ist. Dieser erste Sensor kann über ein Bluetooth-, GSM-, NFC-, RFID-Signal und/oder ein elektronisches Funksignal bedienbar sein. Im vorliegenden Ausführungsbeispiel weist die Steuerungseinrichtung 34 ein W-LAN-Modul auf, wodurch diese mit dem Internet verbunden ist. Hierdurch ist es möglich, dass zwischen dem Paketdienstleister und der Steuerungseinrichtung 34 ein QR-Code oder auch Barcode ausgetauscht wird, der vom ersten Sensororgan 36 ausgelesen werden kann. Der QR-Code oder auch Barcode kann hierbei direkt auf einem Paket angeordnet sein, oder auch auf einem Handheld 38 angezeigt werden.

Bevor die Berechtigungsinformation ausgetauscht wird, befindet sich das Tororgan 30 im ersten Rahmenteil 22 und verschließt auf diese Weise die Gebäudeöffnung 4. Nach Austausch der Berechtigungsinformation verschiebt die Antriebseinrichtung 32 das Tororgan 30 in das zweite Rahmenteil 24, wodurch die Gebäudeöffnung 4 freigegeben ist und das Paket im Gehäuseraum 18 abgelegt werden kann. Durch das Tororgan 30 wird nun der weitere Weg in das Haus 2 versperrt. Nun kann das Tororgan 30 nach einer voreingestellten Zeit wieder in das erste Rahmenteil 22 zurück gefahren werden. Um die Sicherheit jedoch zu erhöhen ist es vorteilhaft, wenn ein zweiter Sensor 40 als Überwachungssensor für den Gehäuseraum 18 vorgesehen ist. Dieser Überwachungssensor 40 ist im vorliegenden Ausführungsbeispiel als ToF (Time of Flight)-Sensor ausgebildet und überwacht den Gehäuseraum 18 auf Lebewesen. Hierdurch kann sichergestellt werden, dass kein Mensch oder auch Tier sich im Gehäuseraum 18 befindet, wenn das Tororgan 30 wieder in die erste Torposition zurück gefahren wird. Um weitere Fehlfunktionen einfacher erkennen zu können, kann ein dritter Sensor 42 zur Erfassung der ersten Torposition und ein vierter Sensor 44 zur Erfassung der zweiten Torposition vorgesehen sein. Zudem weist das Tororgan 30, wie in der Draufsicht in Figur 3 dargestellt, an seiner Vorderseite und seiner Rückseite jeweils eine Schließkantensicherung 46, 48 auf, die jeweils als an sich bekante Kontaktleiste ausgebildet ist. Hierdurch soll einerseits verhindert werden, dass beim Schließvorgang Lebewesen, die sich gerade im Torverfahrweg befinden, verletzt werden und andererseits das Tororgan 30 vor im Torverfahrweg befindliche Gegenstände geschützt werden

Im vorliegenden Ausführungsbeispiel ist noch ein flexibles Auffangorgan 50, das als Netz ausgebildet ist, vorgesehen, wodurch es dem Überbringer der Sendung ermöglicht wird, die Sendung auf einfache sichere Art und Weise im Gehäuseraum 18 zu platzieren. Das Netz 50 ist hierbei jeweils über ein Vorspannorgan 52 an den Seitenteilen 12, 14 befestigt, um bei mehreren Sendungen dem zunehmenden Gewicht Rechnung zu tragen. An der gegenüberliegenden Seite des Netzes 50 ist das Netz über einen festen Lagerpunkt 54 an der Gehäuseanordnung 10 befestigt. Das Vorspannorgan 52 und/oder der Lagerpunkt 54 kann/können ausgehängt werden, um freien Zugang zum Kellerraum 5 zu erlangen.

Die Figuren 4a und 4b zeigen jeweils eine schematische Seitenansicht einer zweiten Ausführungsform einer Empfangsanordnung 8 mit unterschiedlichen Positionen des Tororgans 30. Gleiche Bauteile sind mit gleichen Bezugszeichen versehen und werden hier nicht noch einmal näher erläutert.

Im Wesentlichen unterscheidet sich diese Ausführungsform von der ersten Ausführungsform dadurch, dass die Gehäuseanordnung 10 keine Seitenteile 12, 14 und kein Bodenteil 16 aufweist. Sie ist also wesentlich einfacher aufgebaut. Der durch die Gebäudeöffnung 4 zugängliche Kellerraum 5 war hier ursprünglich durch die Wohnhauswand 2 und eine darin vorgesehene Türe, die nun nicht mehr vorhanden ist, geteilt. Dargestellt ist in diesem Zusammenhang lediglich der Wanddurchbruch 56 für diese Türe. Das erste Rahmenteil 22 der zweiteiligen Rahmenanordnung 20 ist hierbei in der Gebäudeöffnung 4 (siehe hierzu Figur 1) angeordnet, während das zweite Rahmenteil 24 an der Wohnhauswand 2 und dem Wanddurchbruch 56 vorgesehen ist. Auch durch diese Empfangsanordnung 8 wird ein abgeschlossener Gehäuseraum 18 definiert, der unter Austausch einer Berechtigungsinformation zugänglich für die Ablage von Sendungen ist, jedoch die weiteren Gebäudeteile während der Zugänglichkeit sichert.

Es sollte deutlich sein, dass je nach Gebäudeöffnung und Ausbildung des zur Verfügung stehenden Gebäuderaumes die Empfangsanordnung insbesondere hinsichtlich Größe und Ausrichtung anders ausgestaltet sein kann.

## Patentansprüche

1. Empfangsanordnung für den Empfang von Sendungen zum Einsatz in Gebäudeöffnungen (4), die einen Zugang zu einem Gebäuderaum (5) ermöglichen, wie zum Beispiel Dachöffnungen, Kelleröffnungen, Garagenöffnungen, etc. mit einer Gehäuseanordnung (10), die zumindest mit einem Teil des Gebäuderaumes (5) einen Gehäuseraum (18) definiert,
mit einer Antriebseinrichtung (32) für mindestens ein Tororgan (30) und mit einer Steuerungseinrichtung (34) zur Steuerung der Antriebseinrichtung (32) und mit mindestens einem ersten Sensororgan (36), das mit der Steuerungseinrichtung (34) zusammenwirkt und zum Austausch einer elektronischen Berechtigungsinformation geeignet ist, **dadurch gekennzeichnet, dass** eine Führungsanordnung (20) vorgesehen ist, in der das Tororgan (30) beweglich gelagert ist, wobei die Führungsanordnung (20) als Rahmenanordnung ausgebildet ist, die ein erstes und zweites Rahmenteil (22, 24) aufweist, derart, dass in einer ersten Position des Tororgans (30) die Gebäudeöffnung (4) verschlossen ist und in einer zweiten Position des Tororgans (30) die Gebäudeöffnung (4) geöffnet und der Zugang zu dem Gebäuderaum (5) verschlossen ist.

2. Empfangsanordnung nach Anspruch 1, **dadurch gekennzeichnet, dass** die Gehäuseanordnung (10) mindestens zwei Seitenteile (12, 14) aufweist.

3. Empfangsanordnung nach Anspruch 1 oder 2, **dadurch gekennzeichnet, dass** das erste Sensororgan (36) über ein Bluetooth-, GSM-, NFC-, RFID-Signal und/oder ein elektronisches Funksignal bedienbar ist.

4. Empfangsanordnung nach einem der Ansprüche 1 - 3, **dadurch gekennzeichnet, dass** die Steuerungseinrichtung (34) eine Internetverbindung aufweist.

5. Empfangsanordnung nach einem der Ansprüche 2-4,
**dadurch gekennzeichnet, dass** die Gehäuseanordnung (10) ein Bodenteil (16) aufweist, das die Seitenteile (12, 14) miteinander verbindet.

6. Empfangsanordnung nach einem der vorhergehenden Ansprüche, **dadurch gekennzeichnet, dass** für das Tororgan (30) mindestens eine Schließkantensicherung (46, 48) in Form einer Kontaktleiste oder einer Lichtschranke vorgesehen ist.

7. Empfangsanordnung nach einem der vorhergehenden Ansprüche, **dadurch gekennzeichnet, dass** die Rahmenanordnung eine Scharnieranordnung (26) aufweist, wodurch ein erstes Rahmenteil (22) gegenüber einem feststehenden zweiten Rahmenteil (24) verschwenkbar ist.

8. Empfangsanordnung nach einem der vorhergehenden Ansprüche, **dadurch gekennzeichnet, dass** ein zweiter Sensor (40) als Überwachungssensor für den Gehäuseraum (18) vorgesehen ist, der als Infrarotsensor, Ultraschallsensor, ToF-Sensor, etc. ausgebildet ist.

9. Empfangsanordnung nach einem der vorhergehenden Ansprüche, **dadurch gekennzeichnet, dass** ein dritter Sensor (42) zur Erfassung der ersten Torposition und ein vierter Sensor (44) zur Erfassung der zweiten Torposition vorgesehen ist.

10. Empfangsanordnung nach einem der vorhergehenden Ansprüche, **dadurch gekennzeichnet, dass** das Tororgan (30) als Sektionaltor ausgebildet ist.

11. Empfangsanordnung nach einem der vorhergehenden Ansprüche, **dadurch gekennzeichnet, dass** ein flexibles Auffangorgan (50), zum Beispiel ein Netz vorgesehen ist.

12. Empfangsanordnung nach Anspruch 10, **dadurch gekennzeichnet, dass** das Auffangorgan (50) über mindestens ein Vorspannorgan (54) an der Gehäuseanordnung (10) befestigt ist.

## Claims

1. Receiving arrangement for receiving transmissions, the receiving arrangement being intended for use in building openings (4) which provide an access to a building room (5), such as for example roof openings, cellar openings, garage openings, etc. comprising a housing arrangement (10) which defines a housing room (18) together with at least a part of the building room (5), comprising a drive device (32) for at least one gate element (30) and comprising a control device (34) for controlling the drive device (32) and comprising at least one first sensor element (36) which interacts with the control device (34) and is capable of exchanging an electronic authorization information, **characterized in in that** a guiding arrangement (20) is provided in which the gate element (30) is movably supported, wherein the guiding arrangement (20) is implemented as a frame arrangement which comprises a first and second frame part (22, 24) in such a way that in a first position of the gate element (30) the building opening (4) is closed and in a second position of the gate element (30) the building opening (4) is opened and the access to the building room (5) is closed.

2. Receiving arrangement according to claim 1, **characterized in that** the housing arrangement (10) comprises at least two side parts (12, 14).

3. Receiving arrangement according to claim 1 or 2, **characterized in that** the first sensor member (36) can be operated via a Bluetooth, GSM, NFC, RFID signal and/or an electronic radio signal.

4. Receiving arrangement according to one of claims 1 - 3, **characterized in that** the control device (34) comprises an internet connection.

5. Receiving arrangement according to one of claims 2-4, **characterized in that** the housing arrangement (10) comprises a bottom part (16) which connects the side parts (12, 14) to each other.

6. Receiving arrangement according to one of the preceding claims, **characterized in that** at least one closing edge safety device (46, 48) implemented as a contact strip or a light barrier is provided for the gate element (30).

7. Receiving arrangement according to one of the preceding claims, **characterized in that** the frame arrangement comprises a hinge arrangement (26), by which a first frame part (22) can be pivoted relative to a stationary second frame part (24).

8. Receiving arrangement according to one of the preceding claims, **characterized in that** a second sensor (40) is provided as a surveillance sensor for the housing room (18), which second sensor (40) is implemented as an infrared sensor, an ultrasonic sensor, a ToF sensor, etc.

9. Receiving arrangement according to one of the preceding claims, **characterized in that** a third sensor (42) is provided for detecting the first gate position and a fourth sensor (44) is provided for detecting the second gate position.

10. Receiving arrangement according to one of the preceding claims, **characterized in that** the gate element (30) is implemented as a sectional gate.

11. Receiving arrangement according to one of the preceding claims, **characterized in that** a flexible catching element (50), for example a net, is provided.

12. Receiving arrangement according to claim 10, **characterized in that** the catching element (50) is attached to the housing arrangement (10) via at least one preloading element (54).

## Revendications

1. Arrangement de réception pour la réception de courrier à utiliser dans des ouvertures de bâtiment (4) qui permettent l'accès à un espace de bâtiment (5), comme par exemple des ouvertures de toit, des ouvertures de cave, des ouvertures de garage, etc., avec un agencement de boîtier (10) qui définit un espace de boîtier (18) avec au moins une partie de l'espace de bâtiment (5), avec un dispositif d'entraînement (32) pour au moins un organe de porte (30) et avec un système de commande (34) pour commander le dispositif d'entraînement (32) et avec au moins un premier organe de détection (36) qui coopère avec le système de commande (34) et qui est approprié pour l'échange d'une information d'autorisation électronique, **caractérisé, en ce qu'**il est prévu un agencement de guidage (20) dans lequel l'organe de porte (30) est monté déplaçable, l'agencement de guidage (20) est réalisé sous la forme d'un agencement de cadre qui comprend une première et une deuxième partie de cadre (22, 24), de telle sorte que, dans une première position de l'organe de porte (30), l'ouverture de bâtiment (4) est fermée et, dans une deuxième position de l'organe de porte (30), l'ouverture de bâtiment (4) est ouverte et l'accès à l'espace de bâtiment (5) est fermé.

2. Arrangement de réception selon la revendication 1, **caractérisé en ce que** l'arrangement de boîtier (10) comprend au moins deux parties latérales (12, 14).

3. Arrangement de réception selon la revendication 1 ou 2, **caractérisé en ce que** le premier organe de détection (36) est actionnable par un signal Bluetooth, GSM, NFC, RFID et/ou un signal électronique radio.

4. Arrangement de réception selon l'une des revendications 1 à 3, **caractérisé en ce que** le système de commande (34) comprend une connexion internet.

5. Arrangement de réception selon l'une des revendications 2 à 4, **caractérisé en ce que** l'arrangement de boîtier (10) comprend une partie de fond (16) qui connecte les parties latérales (12, 14) entre elles.

6. Arrangement de réception selon l'une des revendications précédentes, **caractérisé en ce qu'**il est prévu pour l'organe de porte (30) au moins une sécurité de bord de fermeture (46, 48) de type barrette de contact ou barrière photoélectrique.

7. Arrangement de réception selon l'une des revendications précédentes, **caractérisé en ce que** l'arrangement de cadre comprend un arrangement de charnière (26), ce qui permet de faire pivoter une première partie de cadre (22) relativement à une deuxième partie de cadre fixe (24).

8. Arrangement de réception selon l'une des revendications précédentes, **caractérisé en ce qu'**un deuxième capteur (40) est prévu comme capteur de surveillance de l'espace du boîtier (18), qui est conçu comme un capteur infrarouge, un capteur à ultrasons, un capteur ToF, etc.

9. Arrangement de réception selon l'une des revendications précédentes, **caractérisé en ce qu'**il est prévu un troisième capteur (42) pour détecter la première position de porte et un quatrième capteur (44) pour détecter la deuxième position de porte.

10. Arrangement de réception selon l'une des revendications précédentes, **caractérisé en ce que** l'organe de porte (30) est une porte sectionnelle.

11. Arrangement de réception selon l'une des revendications précédentes, **caractérisé en ce qu'**il est prévu un organe de réception souple (50), par exemple un filet.

12. Arrangement de réception selon la revendication 10, **caractérisé en ce que** l'organe de réception (50) est fixé à l'arrangement de boîtier (10) par au moins un organe de précontrainte (54).
